# EUROPÄISCHE PATENTSCHRIFT

(11) **EP 1 095 206 B1**
(45) Veröffentlichungstag und Bekanntmachung des Hinweises auf die Patenterteilung: **27.08.2003**
(21) Anmeldenummer: 99960686.6
(22) Anmeldetag: 24.06.1999
(51) Int. Cl.: E21D 11/38

(54) **DICHTANORDNUNG**
SEALING DEVICE
DISPOSITIF D'ETANCHEITE

(30) Priorität: 08.07.1998 DE 19830376
(43) Veröffentlichungstag der Anmeldung: 02.05.2001
(73) Patentinhaber: PHOENIX AKTIENGESELLSCHAFT, 21079 Hamburg (DE)
(72) Erfinder: GUTSCHMIDT, Holger, D-21629 Neu Wulmstorf (DE); KASSEL, Dieter, D-30952 Rönnenberg (DE)
(86) Internationale Anmeldenummer: DE9902132
(87) Internationale Veröffentlichungsnummer: WO00003121

(56) Entgegenhaltungen:
- DE-A- 1 708 690
- DE-A- 2 441 118
- FR-A- 2 712 655
- US-A- 2 798 373
- US-A- 3 671 346
- US-A- 4 325 414
- US-A- 4 946 309
- US-A- 5 074 711

## Beschreibung

Die Erfindung betrifft eine Dichtanordnung gemäß dem Oberbegriff des Anspruchs 1.

Eine gattungsgemäße Dichtanordnung ist beispielsweise aus der US-A-4 946 309 bekannt. Infolge des Zusammenpressens der aneinanderstoßenden Bauteile bzw. Segmente unter Verringerung des Abstandes des Spaltes bzw. der Quer- und Längsfugen entfaltet dann das Dichtprofil aus elastomerem Werkstoff unter der Wechselwirkung von Kraft und Reaktionskraft seine Dichtleistung. Derartige Kompressionsdichtungen haben sich bei zahlreichen Tunnelprojekten bewährt. Weitere Dichtanordnungen sind etwa aus US 2 798 373 A oder DE 17 08 690A bekannt.

Ausgehend von dem eingangs geschilderten Stand der Technik besteht nun die Aufgabe darin, eine Dichtanordnung bereitzustellen, die insbesondere bei großen Versätzen der aneinanderstoßenden Bauteile bzw. Segmente für eine dauerhafte Dichtwirkung geeignet ist.

Gelöst wird diese Aufgabe durch die Merkmale des Anspruchs 1.

Die zweckmäßigen Ausgestaltungen der erfindungsgemäßen Dichtanordnung sind:
- Die beiden parallel verlaufenden Aussparungen sind spiegelsymmetrisch zueinander angeordnet.
- Die Stirnseite der Abstützung liegt tiefer als die Stoßseite des Bauteiles bzw. Segmentes, und zwar unter Bildung einer stirnseitigen Aussparung.
- Die beiden in den parallel verlaufenden Aussparungen einsitzenden Profilkörper sind geometriegleich, wobei ferner die insgesamt drei Profilkörper einen einstückigen Gesamtverbund bilden, und zwar vorzugsweise unter Bildung einer gemeinsamen ebenflächigen Profilstirnseite.
   Außerdem ist es vorteilhaft, wenn innerhalb der drei Profilkörper eine Rillennut und/oder zwei Rillennuten vorhanden sind.
- Die Außen- und Innenflanken der beiden parallel verlaufenden Aussparungen verlaufen schräg, und zwar unter Verbreiterung der beiden Aussparungen zur Stoßseite des Bauteiles bzw. Segmentes hin.
- Die Querschnittsfläche der Abstützung ist kleiner als die Querschnittsfläche der gesamten Aussparung, die aus den beiden parallel verlaufenden Aussparungen sowie gegebenenfalls aus der stirnseitigen Aussparung gebildet ist. Insbesondere wiederum ist die Querschnittsfläche der Abstützung kleiner als die Querschnittsfläche jeder der beiden parallel verlaufenden Aussparungen.
- Die Abstützung umläuft das Bauteil bzw. das Segment vollständig.

Sämtliche konstruktiven Merkmale des Dichtprofiles, die im Rahmen der Patentansprüche erwähnt werden, beziehen sich auf den unbelasteten Zustand.

Die Erfindung wird nun anhand von Ausführungsbeispielen unter Bezugnahme auf schematische Zeichnungen erläutert. Es zeigen:
- Fig. 1: eine Dichtanordnung, umfassend zwei aneinanderstoßende Tunnel-Segmente sowie ein Dichtprofil, das in der erfindungsgemäßen Aussparung einsitzt;
- Fig. 2: konstruktive Details des Dichtprofiles gemäß Fig. 1;
- Fig. 3, 4: weitere Ausführungsbeispiele von Dichtprofilen.

In Verbindung mit diesen Figuren gilt folgende Bezugsziffernliste:
- **1**: Dichtanordnung
- **2, 2'**: Segmente von Tunnelröhren
- **3**: Spalt (Quer- bzw. Längsfuge)
- **4, 4', 4"**: Aussparung im Segment
- **5**: Stoßseite des Segmentes
- **6, 6', 6"**: Abstützung
- **7**: Stirnseite der Abstützung
- **7'**: stirnseitige Aussparung
- **8**: Außenflanke der Aussparung
- **8'**: Innenflanke der Aussparung
- **9**: Grundseite der Aussparung
- **10, 10', 10"**: Dichtprofil aus elastomerem Werkstoff (eingeklebt oder verankert gemäß DE-A-39 34 198)
- **11, 11', 11"**: ebenflächige Profilstirnseite
- **12, 12', 12"**: Rillennut des Dichtprofiles im Bereich der Grundseite der Aussparung
- **13, 13', 13"**: Rillennut des Dichtprofiles im Bereich der Abstützung
- **14, 14', 14"**: Kanal des Dichtprofiles
- **A**: Profilkörper innerhalb der Aussparung
- **B**: Profilkörper oberhalb der Abstützung
- **S**: Spiegelebene

Fig. 1 zeigt eine Dichtanordnung **1** mit zwei aneinanderstoßenden Segmenten **2** und **2'**. Jedes Segment ist mit einer Aussparung **4** versehen. Die Aussparung weist dabei innerhalb des mittigen Bereiches ihrer Grundseite **9** eine in Richtung Segmentstoßseite **5** verlaufende Abstützung **6** auf, und zwar unter Bildung von zwei parallel verlaufenden Aussparungen **4'** und **4"**, die zudem spiegelsymmetrisch zueinander angeordnet sind, und zwar in Bezug auf die Spiegelebene **S**.

Die Stirnseite **7** der Abstützung **6** liegt tiefer als die Stoßseite **5** der Segmente **2** und **2'**, und zwar unter Bildung einer stirnseitigen Aussparung **7'**. Die gesamte Aussparung **4** in Bezug auf die punktierte Linie (Fortsetzungslinie der Segmentstoßseite 5) umfaßt zwei Außenflanken **8**, zwei Innenflanken **8'**, zwei Grundseiten **9** sowie die Stirnseite **7**. Die Außen- und Innenflanken verlaufen dabei jeweils schräg, und zwar unter Verbreiterung der beiden Aussparungen **4'** und **4"** zur Segmentstoßseite **5** hin.

Die Querschnittsfläche der Abstützung **6** ist kleiner als die Querschnittsfläche der gesamten Aussparung **4**, gebildet aus den beiden parallel verlaufenden Aussparungen **4'** und **4"** sowie der stirnseitigen Aussparung **7'**. Außerdem ist die Querschnittsfläche der Abstützung **6** kleiner als die Querschnittsfläche jeder der beiden parallel verlaufenden Aussparungen **4'** und **4"**.

Die strangförmig verlaufende Abstützung **6** umläuft das Segment **2** bzw. **2'** vollständig. Die Abstützung ist also auch im Eckbereich vorhanden.

Bei einer Aussparung gemäß dem Stand der Technik sind die beiden Grundseiten **9** ohne Abstützung **6** durchgehend miteinander verbunden.

In der Aussparung **4** jedes Segmentes sitzt nun ein Dichtprofil **10** ein, das den Spalt **3** zwischen den Segmenten **2** und **2'** abdichtend überbrückt.

Fig. 2 zeigt nun konstruktive Details des Dichtprofiles **10**. In den beiden parallel verlaufenden Aussparungen **4'** und **4"** (Fig. 1) sitzt je ein geometriegleicher Profilkörper A ein. Diese beiden Profilkörper sind wiederum mittels eines oberhalb der Abstützung **6** sich befindenden Profilkörpers **B**, der im Vergleich zu den beiden anderen Profilkörpern A geometrieverschieden ist, miteinander verbunden, und zwar in Bezug auf die Strangrichtung über die gesamte Profillänge hinweg.

Die drei Profilkörper **A** und **B** bilden einen einstückigen Gesamtverbund, und zwar unter Bildung einer gemeinsamen ebenflächigen Profilstirnseite **11**. Jeder dieser drei Profilkörper ist mit zwei Rillennuten **12** und **13** versehen. Außerdem sind diese zusätzlich mit Kanälen **14** ausgestattet.

Fig. 3 und 4 zeigen Dichtprofile **10'** bzw. **10"**, bei denen im Bereich der Abstützung **6'** bzw. **6"** jeweils nur eine Rillennut **13'** bzw. **13"** vorhanden ist.

## Patentansprüche

1. Dichtanordnung (1), bestehend aus
- zwei aneinanderstoßenden Bauteilen aus Beton, Stahl, Stahlbeton, Gußeisen oder anderen Materialien sowie aus einem in einer Aussparung einsitzenden Dichtprofil aus elastomerem Werkstoff, das den Spalt zwischen den Bauteilen abdichtend überbrückt;
- wobei die Bauteile Segmente (2, 2') sind, die zu einem rohrförmigen Tunnel zusammengesetzt sind, und zwar unter Bildung von Quer- und Längsfugen (3), wobei jedes Segment mit einer alle Segmentstoßseiten (5) erfassenden, das segment umlaufenden Aussparung (4), die, im Querschnittbetrachtet, zwei Außenflanken (8) und eine Grundseite (9) zwischen den Außenflanken (8) umfaßt, versehen ist, wobei sich wiederum in der umlaufenden Aussparung ein strangförmig verlaufendes Dichtprofil (10, 10', 10") befindet, und zwar unter Bildung eines Dichtrahmens mit Rahmenecken, wobei das Dichtprofil mit in strangrichtung verlaufenden Rillennuten (12, 12', 12"; 13, 13', 13"), die an der Profilbasisseite angeordnet sind, sowie zumeist mit ebenfalls in strangrichtung verlaufenden Kanälen (14, 14', 14"), die zwischen den Rillennufen und der der Profilbasisseite gegenüberliegenden Profilstirnseite (11, 11', 11") angeordnet sind, versehen ist;
**dadurch gekennzeichnet, daß**
- die Aussparung (4) innerhalb des mittigen Bereiches ihrer Grundseite (9) eine in Richtung segmentstoßseite (5) und das segment strangförmig umlaufende, Abstützung (6, 6' 6") für das Dichtprofil (10, 10', 10") aufweist, wodurch zwei parallel verlaufenden Aussparungen (4', 4") gebildet werden, wobei jede der zwei Aussparungen eine Außenflanke (8), eine Innenflanke (8') an der Abstützung und eine Grundseite (9) zwischen der Ausßen - und Innenflanke umfaßt und wobei ferner in jeder der zwei Aussparungen ein Profilkörper (A) einsitzt, wobei wiederum diese beiden Profilkörper (A) mittels eines über der A stützung (6, 6', 6") sich befindenden Profilkörpers (B), der im Vergleich zu den beiden anderen Profilkörpern (A) geometrieverschieden ist, miteinander verbunden sind, und zwar in bezug auf die Strangrichtung über die gesamte Profillänge hinweg.

2. Dichtanordnung nach Anspruch 1, **dadurch gekennzeichnet, daß** die beiden parallel verlaufenden Aussparungen (4', 4") spiegelsymmetrisch zueinander angeordnet sind.

3. Dichtanordnung nach Anspruch 1 oder 2, **dadurch gekennzeichnet, daß** die Stirnseite (7) der Abstützung (6, 6', 6") tiefer liegt als die Stoßseite (5) des Bauteiles bzw. Segmentes (2, 2'), und zwar unter Bildung einer stirnseitigen Aussparung (7').

4. Dichtanordnung nach einem der Ansprüche 1 bis 3, **dadurch gekennzeichnet, daß** die beiden in den parallel verlaufenden Aussparungen (4', 4") einsitzenden Profilkörper (A) geometriegleich sind.

5. Dichtanordnung nach einem der Ansprüche 1 bis 4, **dadurch gekennzeichnet, daß** die drei Profilkörper (A, B) einen einstückigen Gesamtverbund bilden.

6. Dichtanordnung nach einem der Ansprüche 1 bis 5, **dadurch gekennzeichnet, daß** innerhalb der drei Profilkörper (A, B) eine Rillennut und/oder zwei Rillennuten vorhanden sind.

7. Dichtanordnung nach einem der Ansprüche 1 bis 6, **dadurch gekennzeichnet, daß** die drei Profilkörper (A, B) eine gemeinsame ebenflächige Profilstirnseite (11, 11', 11") aufweisen.

8. Dichtanordnung nach einem der Ansprüche 1 bis 7, **dadurch gekennzeichnet, daß** die Außenflanken (8) und die Innenflanken (8') der beiden parallel verlaufenden Aussparungen (4', 4") jeweils schräg verlaufen, und zwar unter Verbreiterung der beiden Aussparungen (4', 4") zur Stoßseite (5) des Bauteiles bzw. Segmentes (2, 2') hin.

9. Dichtanordnung nach einem der Ansprüche 1 bis 8, **dadurch gekennzeichnet, daß** die Querschnittsfläche der Abstützung (6, 6', 6") kleiner ist als die Querschnittsfläche der gesamten Aussparung (4), die aus den beiden parallel verlaufenden Aussparungen (4', 4") sowie gegebenenfalls aus der stirnseitigen Aussparung (7') gebildet ist.

10. Dichtanordnung nach Anspruch 9, **dadurch gekennzeichnet, daß** die Querschnittsfläche der Abstützung (6, 6', 6") kleiner ist als die Querschnittsfläche jeder der beiden parallel verlaufenden Aussparungen (4', 4").

11. Dichtanordnung nach einem der Ansprüche 1 bis 10, **dadurch gekennzeichnet, daß** die Abstützung (6, 6', 6") das Bauteil bzw. das Segment (2, 2') vollständig umläuft.

## Claims

1. Sealing arrangement (1), consisting of
- two abutting components made of concrete, steel, steel-reinforced concrete, cast iron or other materials, and of a sealing profile made of elastomer material which sits in a recess and sealingly bridges the gap between the components;
- whereby the components are segments (2, 2') which are assembled to form a tubular tunnel, creating transverse and longitudinal joints (3), whereby each segment is provided with a peripheral recess (4) which covers all the segment abutment sides (5) and runs around the segment and viewed in cross-section comprises two outer flanks (8) and a base side (9) between the outer flanks (8), whereby again a sealing profile (10, 10', 10") running in a continuous line is located in the peripheral recess, forming a sealing frame with frame corners, whereby the sealing profile is provided with grooves (12, 12', 12"; 13, 13', 13") running in the direction of the continuous line and arranged on the base side of the profile, and generally with channels (14, 14', 14") also running in the direction of the continuous line and arranged between the grooves and the front side (11, 11', 11") of the profile lying opposite the base side of the profile;
**characterised in that**
- inside the middle area of its base side (9) the recess (4) exhibits a support (6, 6', 6") for the sealing profile (10, 10', 10") running in a continuous line around the segment in the direction of the segment abutment side (5), through which two recesses (4', 4") running parallel are formed, whereby each of the two recesses comprises an outer flank (8), an inner flank (8') on the support and a base side (9) between the outer flank and the inner flank, and whereby further a profile body (A) sits in each of the two recesses, whereby again these two profile bodies (A) are joined to one another over the entire length of the profile in the direction of the continuous line by means of a profile body (B) which is located over the support (6, 6', 6") and is of different geometry in comparison with the two other profile bodies (A).

2. Sealing arrangement according to claim 1,
**characterised in that** the two recesses (4', 4") running parallel are arranged in mirror symmetry with one another.

3. Sealing arrangement according to claim 1 or 2,
**characterised in that** the front side (7) of the support (6, 6', 6") is lower than the abutment side (5) of the component or segment (2, 2'), forming a recess (7') on the front side.

4. Sealing arrangement according to one of claims 1 to 3, **characterised in that** the two profile bodies (A) sitting in the recesses (4', 4") running parallel are of the same geometry.

5. Sealing arrangement according to one of claims 1 to 4, **characterised in that** the three profile bodies (A, B) form a one-piece overall assembly.

6. Sealing arrangement according to one of claims 1 to 5, **characterised in that** one groove and/or two grooves are present inside the three profile bodies (A, B).

7. Sealing arrangement according to one of claims 1 to 6, **characterised in that** the three profile bodies (A, B) exhibit a common profile front side (11, 11', 11") with a flat surface.

8. Sealing arrangement according to one of claims 1 to 7, **characterised in that** the outer flanks (8) and the inner flanks (8') of the two recesses (4', 4") running parallel each run obliquely, so that the two recesses (4', 4") widen towards the abutment side (5) of the component or segment (2, 2').

9. Sealing arrangement according to one of claims 1 to 8, **characterised in that** the cross-section area of the support (6, 6', 6") is smaller than the cross-section area of the entire recess (4) which is formed by the two recesses (4', 4") running parallel and possibly by the recess (7') on the front side.

10. Sealing arrangement according to claim 9,
**characterised in that** the cross-section area of the support (6, 6', 6") is smaller than the cross-section area of each of the two recesses (4', 4") running parallel.

11. Sealing arrangement according to one of claims 1 to 10, **characterised in that** the support (6, 6', 6") runs completely around the component or segment (2, 2').

## Revendications

1. Dispositif d'étanchéité (1) composé de :
- deux composants en béton, acier, béton armé, fonte ou en d'autres matériaux, se jointoyant, ainsi que d'un profilé d'étanchéité se plaçant dans un évidement, en matériau élastomère, pontant avec effet étanche l'intervalle existant entre les composants ;
- les composants étant des segments (2, 2") qui une fois assemblés forment un tunnel de forme tubulaire, et, précisément, en formant des joints transversaux et longitudinaux (3), sachant que chaque segment est muni d'un évidement (4) entourant le segment et saisissant toutes les faces du joint de segment (5) qui, observé en coupe transversale, comprend deux flancs extérieurs (8) et une face de base (9) entre les flancs extérieurs (8), de nouveau dans l'évidement de pourtour se trouvant un profilé d'étanchéité (10, 10', 10") s'étendant en forme de boudin et, précisément, en formant un cadre d'étanchéité avec des angles de cadre, le profilé d'étanchéité étant muni de rainures de cannelure (12, 12', 12"; 13, 13', 13") s'étendant dans la direction du boudin, disposées sur la face de base du profilé ainsi que, pour la plupart, avec des canaux (14, 14', 14") s'étendant également dans la direction du boudin, canaux disposés entre les rainures de cannelure et la face frontale de profilé (11, 11', 11") opposée à la face de base de profilé ;
**caractérisé en ce que**,
- l'évidement (4) présente, à l'intérieur de la zone médiane de sa face de base (9), un appui (6, 6', 6") s'étendant dans la direction de la face de joint de segment (5) et entourant en forme de boudin le segment, pour le profilé d'étanchéité (10, 10', 10"), faisant que sont formés deux évidements (4', 4") s'étendant parallèlement, chacun des deux évidements comprenant un flanc extérieur (8), un flanc intérieur (8') sur l'appui et une face de base (9), entre les flancs extérieurs et intérieurs, et où, en outre, dans chacun des deux évidements est inséré un corps profilé (A) sachant que, de nouveau, ces deux corps profilés (A) sont reliés ensemble à l'aide d'un corps profilé (B) se trouvant au-dessus de l'appui (6, 6', 6"), géométriquement différent des deux autres corps profilés (A) et, précisément, en se référant à la direction du boudin, sur la totalité de la longueur du profilé.

2. Dispositif d'étanchéité selon la revendication 1, **caractérisé en ce que** les deux évidements (4', 4") s'étendant parallèlement sont disposés l'un par rapport à l'autre en répondant à une symétrie spéculaire.

3. Dispositif d'étanchéité selon la revendication 1 ou 2, **caractérisé en ce que** la face frontale (7) de l'appui (6, 6', 6") est située plus profondément que la face de joint (5) du composant ou du segment (2, 2') et, précisément, en formant un évidement frontal (7').

4. Dispositif d'étanchéité selon l'une des revendications 1 à 3, **caractérisé en ce que** les deux corps profilés (A) s'insérant dans les évidements (4', 4") s'étendant parallèlement sont de géométrie identique.

5. Dispositif d'étanchéité selon l'une des revendications 1 à 4, **caractérisé en ce que** les trois corps profilés (A, B) forment un ensemble global monobloc.

6. Dispositif d'étanchéité selon l'une des revendications 1 à 5, **caractérisé en ce qu'**à l'intérieur des trois corps profilés (A, B) sont prévues une rainure de cannelure et/ou deux rainures de cannelure.

7. Dispositif d'étanchéité selon l'une des revendications 1 à 6, **caractérisé en ce que** les trois corps profilés (A, B) présentent une face frontale de profilé (11, 11', 11") commune, à surface plane.

8. Dispositif d'étanchéité selon l'une des revendications 1 à 7, **caractérisé en ce que** les flancs extérieurs (8) et les flancs intérieurs (8') des deux évidements (4', 4") s'étendant parallèlement s'étendent chacun obliquement et, précisément, avec un élargissement des deux évidements (4', 4") en direction de la face de joint (5) du composant ou du segment (2, 2').

9. Dispositif d'étanchéité selon l'une des revendications 1 à 8, **caractérisé en ce que** l'aire de la section transversale de l'appui (6, 6', 6") est plus petite que l'aire de section transversale de l'ensemble de l'évidement (4) formé des deux évidements (4', 4") s'étendant parallèlement, ainsi que, le cas échéant, de l'évidement frontal (7').

10. Dispositif d'étanchéité selon la revendication 9, **caractérisé en ce que** l'aire de section transversale de l'appui (6, 6', 6") est plus petite que l'aire de section transversale de chacun des deux évidements (4', 4") s'étendant parallèlement.

11. Dispositif d'étanchéité selon l'une des revendications 1 à 10, **caractérisé en ce que** l'appui (6, 6', 6") entoure complètement le composant ou le segment (2, 2').
